# EUROPÄISCHE PATENTSCHRIFT

(11) **EP 2 402 650 B1**
(45) Veröffentlichungstag und Bekanntmachung des Hinweises auf die Patenterteilung: **18.07.2012**
(21) Anmeldenummer: 11171545.4
(22) Anmeldetag: 27.06.2011
(51) Int. Cl.: F21V 19/00, F21S 8/12

(54) **Fahrzeugscheinwerfer**
Vehicle headlamp
Phare de véhicule

(30) Priorität: 30.06.2010 AT 11072010
(43) Veröffentlichungstag der Anmeldung: 04.01.2012
(73) Patentinhaber: Zizala Lichtsysteme GmbH, 3250 Wieselburg (AT)
(72) Erfinder: Luger, Andreas, 3233 Kilb (AT); Jackl, Christian, 3244 Ruprechtshofen (AT)
(74) Vertreter: Patentanwaltskanzlei Matschnig & Forsthuber OG

(56) Entgegenhaltungen:
- WO-A1-2006/066530
- DE-A1-102008 013 921
- DE-B3-102009 018 379

## Beschreibung

Die Erfindung betrifft einen Fahrzeugscheinwerfer mit zumindest einem Montagekörper für zumindest eine LED-Lichtquelleneinheit, wobei die zumindest eine LED-Lichtquelleneinheit zumindest eine LED-Lichtquelle umfasst, sowie mit zumindest einer der zumindest einen auf dem Montagekörper montierten LED-Lichtquelleneinheiten zugeordneten Linse, welche Linse in Lichtaustrittsrichtung vor der zumindest einen LED-Lichtquelleneinheit und in einem Abstand zu dieser angeordnet ist. Aus DE 10 2008 013 921 A1 ist ein gattungsgemäßer Fahrzeugscheinwerfer bekannt.

Bei Fahrzeugscheinwerfern, welche LED-Linsensysteme umfassen oder als LED-Linsensysteme ausgebildet sind, stellt sich häufig das Problem, dass der Abstand zwischen den LED-Lichtquelleneinheiten (eine LED-Lichtquelleneinheit besteht aus einer oder mehreren LED-Lichtquellen/Leuchtdioden) und der zugeordneten Linse einstellbar sein muss. Eine Veränderung der Schnittweite wirkt sich dabei sehr empfindlich auf das Lichtbild aus. Dementsprechend ist auch ein Verkippen der Linse und der LED-Lichtquelleneinheiten zueinander, welches zu einem Fehlwinkel führen kann, kritisch.

Es ist eine Aufgabe der Erfindung, einen Fahrzeugscheinwerfer zu schaffen, bei welchem ein einfaches und genaues Verstellen der Schnitteweite zwischen den Leuchtdioden und der zugeordneten Linse möglich ist.

Diese Aufgabe wird mit einem eingangs erwähnten Fahrzeugscheinwerfer dadurch gelöst, dass erfindungsgemäß die zumindest eine Linse in einem festen Abstand zu einer Linsen-Halteplatte angeordnet ist, wobei die Linsen-Halteplatte eine Durchgangsöffnung zum Einsetzen zumindest eines Bereiches des Montagekörpers von der Rückseite der Linsen-Halteplatte her aufweist, wobei der Montagekörper im eingesetzten Zustand zumindest teilweise mit dem Bereich, an welchem die zumindest eine LED-Lichtquelleneinheit montiert ist, zwischen der Linsen-Halteplatte und der Linse aus der Durchgangsöffnung herausragt, und wobei zwischen der Linsen-Halteplatte und dem Montagekörper zumindest ein Rückstellelement vorgesehen ist, wobei der Montagekörper gegen die Rückstellkraft dieses zumindest einen Rückstellelementes in der Durchgangsöffnung verschiebbar ist, und wobei in dem in bzw. durch die Durchgangsöffnung ragenden Bereich des Montagekörpers eine Schraubenöffnung vorgesehen ist, in welcher eine Schraube mit einem Gewinde drehbar angeordnet ist, wobei das Gewinde der Schraube mit einem Bereich in der Durchgangsöffnung, welcher Bereich vorzugsweise als Gegengewinde ausgebildet ist, zusammenwirkt, sodass bei einem Verdrehen der Schraube in eine Drehrichtung der Montagekörper in Bezug auf die Linsen-Halteplatte in Richtung zu der Linse hin und bei einem Drehen in entgegen gesetzter Richtung von der Linse weg linear verschoben wird.

Erfindungsgemäß erfolgt die Einstellung der Schnitteweite also direkt über den Montagekörper, auf welchem die LED-Lichtquelleneinheit(en) montiert ist/sind, d.h. der Montagekörper wird in Bezug auf Linse linear verschoben, und zwar durch Verdrehen von lediglich einer Schraube. Durch entsprechend feine Wahl der Ganghöhe des Gewindes (Feingewinde) der Schraube kann eine entsprechend feine und exakte Verstellung der Schnittweite auf einfache Weise erfolgen.

Die Schraube dreht sich dabei in der Linsen-Halteplatte, vorzugsweise in einem dort vorgesehenen Gegengewinde. Prinzipiell ist es aber auch möglich, dass nur auf dem Schraubenkörper ein Gewinde vorgesehen ist, welches sich dann in die Linsen-Halteplatte bei einem Verdrehen hinein schneidet.

Damit die Schraube zuverlässig gelagert und außerdem ein Zusammenwirken des Gewindes der Schraube mit dem Gegengewinde in der Durchgangsöffnung möglich wird, ist vorzugsweise vorgesehen, dass ein oder mehrere Gewindeöffnungen in dem in bzw. durch die Durchgangsöffnung ragenden Bereich des Montagekörpers vorgesehen sind, durch welche die Schraube zumindest mit Teilen ihres Gewindes herausragt.

Im Sinne einer einfachen Fertigung und insbesondere eines einfachen Zusammenbaus der Leiter-Halteplatte mit dem Montagekörper ist es, wenn das zumindest eine Rückstellelement an der Rückseite der Linsen-Halteplatte angebracht ist.

Damit die Schraube bei einem Verdrehen den Montagekörper bewegen kann, müssen entsprechende konstruktive Maßnahmen vorgesehen sein. Bei einer einfach zu fertigenden und zuverlässigen Variante ist vorgesehen, dass die Schraube einen Anschlag aufweist, mit welchem Anschlag die Schraube bei einem Drehen in eine erste Drehrichtung den Montagekörper in Richtung der Linse mitnimmt, und gegen welchen Anschlag bei einem Verdrehen der Schraube in eine zweite Drehrichtung das zumindest eine Rückstellelement den Montagekörper von der Linse weggerichtet drückt.

Bei einer Variante der Erfindung ist das zumindest eine Rückstellelement als Feder, vorzugsweise als Druckfeder ausgebildet. Die Rückstellung könnte aber auch etwa mittels Magneten oder auch auf andere Art und Weise, etwas mittels Gummipuffern etc. erfolgen. Um eine gleichmäßige lineare Bewegung des Montagekörpers ohne Verkippen zu ermöglichen ist weiters vorgesehen, dass zwei oder mehr Rückstellelemente vorgesehen sind, wobei vorzugsweise die Rückstellelemente symmetrisch um die Durchgangsöffnung in der Linsen-Halteplatte und insbesondere symmetrisch um die Bewegungsrichtung des Montagekörpers angeordnet sind.

Bei einer konkreten erprobten Ausführungsform der Erfindung sind dabei vier Rückstellelemente.

Weiters ist in obigem Sinne, d.h. um ein Verkippen des Montagekörpers in Bezug auf die Linsen-Halteplatte zu verhindern und eine leichtgängige Verstellung zu erlauben, noch vorgesehen, dass der Montagekörper ein oder mehrere Führungselemente und/oder ein oder mehrere Führungsbahnen aufweist, welche mit einer oder mehreren korrespondierenden Führungsbahnen und/oder einer oder mehreren Führungselementen an der Linsen-Halteplatte zusammenwirken.

Dabei erstrecken sich die zumindest eine Führungsbahn und das zumindest eine Führungselement parallel zu der Bewegungsrichtung des Montagekörpers.

Vorzugsweise sind, um ein Verkippen zuverlässig zu verhindern, mehrere Führungsbahnen und mehrere korrespondierende Führungselemente vorgesehen, welche symmetrisch in Bezug auf die Durchgangsöffnung in der Linsen-Halteplatte und insbesondere symmetrisch um die Bewegungsrichtung des Montagekörpers angeordnet sind.

Eine erprobte Variante ist gekennzeichnet durch vier korrespondierende Paare aus Führungselement und Führungsbahn.

Insbesondere ist vorgesehen, dass der Montagekörper ein Kühlkörper für die LED-Lichtquelleneinheit(en) ist und dass der Montagekörper aus einem Stück besteht.

Im Folgenden ist die Erfindung an Hand der Zeichnung näher erläutert. In dieser zeigt
Fig. 1 in einer perspektivischen Ansicht von schräg vorne die wichtigsten Bestandteile eines Lichtmoduls eines erfindungsgemäßen Scheinwerfers,
Fig. 2 das Lichtmodul aus Figur 1 in einer perspektivischen Ansicht von hinten,
Fig. 3 das Lichtmodul in einer Explosionsdarstellung,
Fig. 4 das Lichtmodul in zusammengebautem Zustand in einem Vertikalschnitt, und
Fig. 5 noch einmal das Lichtmodul in einer perspektivischen Ansicht.

Die Figuren zeigen einen Fahrzeugscheinwerfer bzw. ein Lichtmodul eines solchen Fahrzeugscheinwerfers mit einem Montagekörper 5 für in diesem Beispiel eine LED-Lichtquelleneinheit 3, welche LED-Lichtquelleneinheit 3 zumindest eine, in der Regel aber mehrere LED-Lichtquellen (Leuchtdioden) umfasst. Der LED-Print 2 für die Leuchtdioden bzw. die LED-Lichtquelle ist auf dem Montagekörper 5 befestigt. Der Montagekörper 5 ist vorzugsweise als Kühlkörper für die Leuchtdioden ausgebildet und ebenfalls vorzugsweise aus einem Stück gebildet.

Der auf dem Montagekörper 5 montierten LED-Lichtquelleneinheit 3 ist eine Linse 1 zugeordnete, wobei die Linse 1 in Lichtaustrittsrichtung vor der zumindest einen LED-Lichtquelleneinheit 3 und in einem Abstand zu dieser angeordnet ist. Über die Linse 1 wird das von der LED-Lichtquelleneinheit 3 ausgestrahlte Licht in Form einer gewünschten Lichtverteilung auf die Straße projiziert.

Bei Fahrzeugscheinwerfern, welche LED-Linsensysteme umfassen oder als LED-Linsensysteme ausgebildet sind, stellt sich häufig das Problem, dass der Abstand zwischen den LED-Lichtquelleneinheiten (eine LED-Lichtquelleneinheit besteht aus einer oder mehreren LED-Lichtquellen/Leuchtdioden) und der zugeordneten Linse einstellbar sein muss. Eine Veränderung der Schnittweite wirkt sich dabei sehr empfindlich auf das Lichtbild aus. Dementsprechend ist auch ein Verkippen der Linse und der LED-Lichtquelleneinheiten zueinander, welches zu einem Fehlwinkel führen kann, kritisch.

Um ein einfaches und genaues Verstellen der Schnitteweite zwischen den Leuchtdioden und der zugeordneten Linse 1 zu ermöglichen, ist nun vorgesehen, dass die Linse 1 in einem festen Abstand zu einer Linsen-Halteplatte 4 angeordnet ist, wobei die Linsen-Halteplatte 4 eine Durchgangsöffnung 4' (siehe Figur 3) zum Einsetzen eines Bereiches 5' des Montagekörpers 5 von der Rückseite der Linsen-Halteplatte 4 her aufweist. Unter der Rückseite der Linsen-Halteplatte ist dabei die der Linse abgewandte Seite zu verstehen.

Im eingesetzten Zustand ragt der Montagekörper 5 zumindest teilweise mit dem Bereich 5', an welchem Bereich 5' (an dessen Vorderseite) die LED-Lichtquelleneinheit 3 montiert ist, zwischen der Linsen-Halteplatte 4 und der Linse 1 aus der Durchgangsöffnung 4' herausragt.

Die Linse 1 sitzt typischerweise in einem Linsenhalter 1', und dieser Linsenhalter 1' ist bei der gezeigten Variante mittels vier Halteelementen 1" and der Linsen-Halteplatte 4 befestigt. Linsenhalter 1' und Halteelemente 1" können auch einstückig ausgebildet sein, die Halteelemente 1" können auch einstückig mit der Linsen-Halteplatte 4 ausgebildet sein.

Zwischen der Linsen-Halteplatte 4 und dem Montagekörper 5 sind vier Rückstellelemente 41 vorgesehen ist, und der Montagekörper 5 ist gegen die Rückstellkraft dieses Rückstellelemente 41 in der Durchgangsöffnung 4' zu der Linse hin (oder von dieser weg) verschiebbar. Die Rückstellelemente 41 sind an der Rückseite der Linsen-Halteplatte 4 angebracht

Die Rückstellelemente 41 sind wie gezeigt vorzugsweise als Federn, vorzugsweise als Druckfedern ausgebildet. Um eine gleichmäßige lineare Bewegung des Montagekörpers ohne Verkippen zu ermöglichen ist weiters vorgesehen, dass zwei oder mehr Rückstellelemente 41 vorgesehen sind, vorzugsweise vier Rückstellelemente 41, wie gezeigt, wobei die Rückstellelemente 41 symmetrisch um die Durchgangsöffnung 4' in der Linsen-Halteplatte 4 und insbesondere symmetrisch um die Bewegungsrichtung des Montagekörpers 5 angeordnet sind.

In dem in bzw. durch die Durchgangsöffnung 4' der Linsen-Halteplatte 4 ragenden Bereich 5' des Montagekörpers 5 ist eine Schraubenöffnung 5" vorgesehen ist, in welcher eine Schraube 6 drehbar angeordnet ist. Die Schraube 6 verfügt über ein Gewinde 6', und dieses Gewinde 6' der Schraube 6 wirkt mit einem Gegengewinde 4" zusammen, welches Gegengewinde 4" sich in der Durchgangsöffnung 4' der Linsen-Halteplatte 4 befindet.

Bei einem Verdrehen der Schraube 6 in eine erste Drehrichtung wird durch das Zusammenwirken des Gewindes 6' der Schraube 6 und dem Gegengewinde 4" der Montagekörper 5 in Bezug auf die Linsen-Halteplatte 4 in Richtung zu der Linse 1 hin und bei einem Drehen in entgegen gesetzter Richtung von der Linse 1 weg linear verschoben wird.

Der Bereich 5' ist in Form eines Domes ausgebildet, der von einem Grundkörper des Montagekörpers absteht; dieser Montagegrundkörper ist breiter als die Durchgangsöffnung 4', kann durch diese also nicht durchgeschoben werden und stellt einen Anschlag für die Bewegung des Montagekörpers 5 dar.

Damit die Schraube 6 zuverlässig gelagert und außerdem ein Zusammenwirken des Gewindes 6' der Schraube mit dem Gegengewinde 4" in der Durchgangsöffnung 4' möglich wird, ist außerdem vorgesehen, dass ein oder mehrere Gewindeöffnungen 5'" in dem in bzw. durch die Durchgangsöffnung 4' ragenden Bereich 5' des Montagekörpers 5 vorgesehen sind, durch welche die Schraube 6 zumindest mit Teilen ihres Gewindes 6' herausragt. Unter "Herausragen" ist dabei nicht unbedingt zu verstehen, dass das Gewinde der Schraube tatsächlich aus dem Bereich 5' "herausragt" bzw. übersteht; es ist darunter in erster Linie zu verstehen, dass das Gewinde 6' derart zugänglich ist, dass es mit dem Gegengewinde 4" zusammenwirken kann. Je nach konkreter Ausgestaltung kann das Gewinde 6' der Schraube 6 natürlich auch tatsächlich aus dem Bereich 5' herausragen.

Damit die Schraube 6 bei einem Verdrehen den Montagekörper 5 bewegen kann, müssen entsprechende konstruktive Maßnahmen vorgesehen sein. Bei einer einfach zu fertigenden und zuverlässigen Variante, die in den Figuren gezeigt ist, ist vorgesehen, dass die Schraube 6 einen Anschlag 6" aufweist, mit welchem Anschlag 6" die Schraube 6 bei einem Drehen in eine erste Drehrichtung den Montagekörper 5 in Richtung der Linse 1 mitnimmt, und gegen welchen Anschlag 6' bei einem Verdrehen der Schraube 6 in eine zweite Drehrichtung das die Rückstellelemente 41 den Montagekörper 5 von der Linse 1 weggerichtet drücken.

Der Montagekörper 5 weist einen entsprechenden Gegenanschlag 5"" für den Anschlag 6" der Schraube 6 auf.

Um ein Verkippen des Montagekörpers 5 in Bezug auf die Linsen-Halteplatte 4 zu verhindern und eine leichtgängige Verstellung zu erlauben, ist weiters noch vorgesehen, dass der Montagekörper 5 Führungselemente 51 aufweist, welche mit korrespondierenden Führungsbahnen 50 an der Linsen-Halteplatte 4 zusammenwirken. Dabei erstrecken sich die Führungsbahnen 50 und die darin geführten Führungselemente 51 parallel zu der Bewegungsrichtung des Montagekörpers 5.

Vorzugsweise sind, um ein Verkippen zuverlässig zu verhindern, mehrere Führungsbahnen und mehrere korrespondierende Führungselemente vorgesehen, welche symmetrisch in Bezug auf die Durchgangsöffnung 4' in der Linsen-Halteplatte 4 und insbesondere symmetrisch um die Bewegungsrichtung des Montagekörpers 5 angeordnet sind. Bei der gezeigten konkreten Variante sind vier korrespondierende Paare Führungselement 51 - Führungsbahn 50 realisiert.

## Patentansprüche

1. Fahrzeugscheinwerfer mit zumindest einem Montagekörper (5) für zumindest eine LED-Lichtquelleneinheit (3), wobei die zumindest eine LED-Lichtquelleneinheit (3) zumindest eine LED-Lichtquelle umfasst, sowie mit zumindest einer der zumindest einen auf dem Montagekörper (5) montierten LED-Lichtquelleneinheiten (3) zugeordneten Linse (1), welche Linse (1) in Lichtaustrittsrichtung vor der zumindest einen LED-Lichtquelleneinheit (3) und in einem Abstand zu dieser angeordnet ist,
**dadurch gekennzeichnet, dass**
die zumindest eine Linse (1) in einem festen Abstand zu einer Linsen-Halteplatte (4) angeordnet ist, wobei die Linsen-Halteplatte (4) eine Durchgangsöffnung (4') zum Einsetzen zumindest eines Bereiches (5') des Montagekörpers (5) von der Rückseite der Linsen-Halteplatte (4) her aufweist, wobei der Montagekörper (5) im eingesetzten Zustand zumindest teilweise mit dem Bereich (5'), an welchem die zumindest eine LED-Lichtquelleneinheit (3) montiert ist, zwischen der Linsen-Halteplatte (4) und der Linse (1) aus der Durchgangsöffnung (4') herausragt, und wobei zwischen der Linsen-Halteplatte (4) und dem Montagekörper (5) zumindest ein Rückstellelement (41) vorgesehen ist, wobei der Montagekörper (5) gegen die Rückstellkraft dieses zumindest einen Rückstellelementes (41) in der Durchgangsöffnung (4') verschiebbar ist, und wobei in dem in bzw. durch die Durchgangsöffnung (4') ragenden Bereich (5') des Montagekörpers (5) eine Schraubenöffnung (5") vorgesehen ist, in welcher eine Schraube (6) mit einem Gewinde (6') drehbar angeordnet ist, wobei das Gewinde (6') der Schraube (6) mit einem Bereich in der Durchgangsöffnung (4'), welcher Bereich vorzugsweise als Gegengewinde (4") ausgebildet ist, zusammenwirkt, sodass bei einem Verdrehen der Schraube (6) in eine Drehrichtung der Montagekörper (5) in Bezug auf die Linsen-Halteplatte (4) in Richtung zu der Linse hin und bei einem Drehen in entgegen gesetzter Richtung von der Linse weg linear verschoben wird.

2. Fahrzeugscheinwerfer nach Anspruch 1, **dadurch gekennzeichnet, dass** ein oder mehrere Gewindeöffnungen (5"') in dem in bzw. durch die Durchgangsöffnung (4') ragenden Bereich (5') des Montagekörpers (5) vorgesehen sind, durch welche die Schraube (6) zumindest mit Teilen ihres Gewindes (6') herausragt.

3. Fahrzeugscheinwerfer nach Anspruch 1 oder 2, **dadurch gekennzeichnet, dass** das zumindest eine Rückstellelement (41) an der Rückseite der Linsen-Halteplatte (4) angebracht ist.

4. Fahrzeugscheinwerfer nach einem der Ansprüche 1 bis 3, **dadurch gekennzeichnet, dass** die Schraube (6) einen Anschlag (6") aufweist, mit welchem Anschlag (6") die Schraube (6) bei einem Drehen in eine erste Drehrichtung den Montagekörper (5) in Richtung der Linse (1) mitnimmt, und gegen welchen Anschlag (6') bei einem Verdrehen der Schraube (6) in eine zweite Drehrichtung das zumindest eine Rückstellelement (41) den Montagekörper (5) von der Linse (1) weggerichtet drückt.

5. Fahrzeugscheinwerfer nach einem der Ansprüche 1 bis 4, **dadurch gekennzeichnet, dass** das zumindest eine Rückstellelement (41) als Feder, vorzugsweise als Druckfeder ausgebildet ist.

6. Fahrzeugscheinwerfer nach einem der Ansprüche 1 bis 5, **dadurch gekennzeichnet, dass** zwei oder mehr Rückstellelemente (41) vorgesehen sind.

7. Fahrzeugscheinwerfer nach Anspruch 6, **dadurch gekennzeichnet dass** die Rückstellelemente (41) symmetrisch um die Durchgangsöffnung (4') in der Linsen-Halteplatte (4) und insbesondere symmetrisch um die Bewegungsrichtung des Montagekörpers (5) angeordnet sind.

8. Fahrzeugscheinwerfer nach Anspruch 6 oder 7, **gekennzeichnet durch** vier Rückstellelemente (41).

9. Fahrzeugscheinwerfer nach einem der Ansprüche 1 bis 8, **dadurch gekennzeichnet, dass** der Montagekörper (5) ein oder mehrere Führungselemente (51) und/oder ein oder mehrere Führungsbahnen aufweist, welche mit einer oder mehreren korrespondierenden Führungsbahnen (50) und/oder einer oder mehreren Führungselementen an der Linsen-Halteplatte (4) zusammenwirken.

10. Fahrzeugscheinwerfer nach Anspruch 9, **dadurch gekennzeichnet, dass** sich die zumindest eine Führungsbahn (50) und das zumindest eine Führungselement (51) parallel zu der Bewegungsrichtung des Montagekörpers (5) erstrecken.

11. Fahrzeugscheinwerfer nach Anspruch 9 oder 10, **dadurch gekennzeichnet, dass** mehrere Führungsbahnen und mehrere korrespondierende Führungselemente vorgesehen sind, welche symmetrisch in Bezug auf die Durchgangsöffnung (4') in der Linsen-Halteplatte (4) und insbesondere symmetrisch um die Bewegungsrichtung des Montagekörpers (5) angeordnet sind.

12. Fahrzeugscheinwerfer nach Anspruch 11, **gekennzeichnet durch** vier korrespondierende Paare aus Führungselement (51) und Führungsbahn (50).

13. Fahrzeugscheinwerfer nach einem der Ansprüche 1 bis 12, **dadurch gekennzeichnet, dass** der Montagekörper (5) ein Kühlkörper für die LED-Lichtquelleneinheit(en) ist.

14. Fahrzeugscheinwerfer nach einem der Ansprüche 1 bis 13, **dadurch gekennzeichnet, dass** der Montagekörper (5) aus einem Stück besteht.

## Claims

1. A vehicle headlamp, comprising at least one assembly body (5) for at least one LED light source unit (3), with the at least one LED light source unit (3) comprising at least one LED light source, and at least one lens (1) associated with the at least one LED light source unit (3) mounted on the assembly body (5), which lens (1) is arranged in the light output direction before the at least one LED light source unit (3) and at a distance from the same, **characterized in that** the at least one lens (1) is arranged at a fixed distance from the lens-holding plate (4), with the lens-holding plate (4) comprising a through-opening (4') for inserting at least one region (5') of the assembly body (5) from the rear side of the lens-holding plate (4), with the assembly body (5) protruding in the inserted state at least partly with the region (5') on which the at least one LED light source unit (3) is mounted between the lens-holding plate (4) and the lens (1) out of the through-opening (4'), and with at least one restoring element (41) being provided between the lens-holding plate (4) and the assembly body (5), with the assembly body (5) being displaceable in the through-opening (4') against the restoring force of said at least one restoring element (41), and with a screw opening (5") being provided in the region (5') of the assembly body (5) protruding in or through the through-opening (4'), in which a screw (6) with a thread (6') is rotatably arranged, with the thread (6') of the screw (6) cooperating with a region in the through-opening (4'), which region is preferably arranged as a mating thread (4"), so that when the screw (6) is twisted in a rotational direction the assembly body (5) is displaced in the direction towards the lens with respect to the lens-holding plate (4) and when twisted in the opposite direction it is displaced linearly away from the lens.

2. A vehicle headlamp according to claim 1, **characterized in that** one or several thread openings (5"') are provided in the region (5') of the assembly body (5) which protrudes into or through the through-opening (4'), through which the screw (6) protrudes at least with parts of its thread (6').

3. A vehicle headlamp according to claim 1 or 2, **characterized in that** the at least one restoring element (41) is attached to the rear side of the lens-holding plate (4).

4. A vehicle headlamp according to one of the claims 1 to 3, **characterized in that** the screw (6) comprises a stop (6"), with which stop (6") the screw (6) entrains the assembly body (5) in the direction of the lens (1) during twisting in a first rotational direction, and against which stop (6") the at least one restoring element (41) presses the assembly body (5) facing away from the lens (1) by twisting the screw (6) in a second rotational direction.

5. A vehicle headlamp according to one of the claims 1 to 4, **characterized in that** the at least one restoring element (41) is arranged as a spring, preferably a pressure spring.

6. A vehicle headlamp according to one of the claims 1 to 5, **characterized in that** two or more restoring elements (41) are provided.

7. A vehicle headlamp according to claim 6, **characterized in that** the restoring elements (41) are arranged symmetrically around the through-opening (4') in the lens-holding plate (4) and especially symmetrically around the direction of movement of the assembly body (5).

8. A vehicle headlamp according to claim 6 or 7, **characterized by** four restoring elements (41).

9. A vehicle headlamp according to one of the claims 1 to 8, **characterized in that** the assembly body (5) comprises one or several guide elements (51) and/or one or several guide tracks which cooperate with one or several corresponding guide tracks (50) and/or one or several guide elements on the lens-holding plate (4).

10. A vehicle headlamp according to claim 9, **characterized in that** the at least one guide track (50) and the at least one guide element (51) extend parallel to the direction of movement of the assembly body (5).

11. A vehicle headlamp according to claim 9 or 10, **characterized in that** several guide tracks and several corresponding guide elements are provided which are arranged symmetrically with respect to the through-opening (4') in the lens-holding plate (4) and especially symmetrically around the direction of movement of the assembly body (5).

12. A vehicle headlamp according to claim 11, **characterized by** four corresponding pairs consisting of guide element (51) and guide track (50).

13. A vehicle headlamp according to one of the claims 1 to 12, **characterized in that** assembly body (5) is a heat sink for the LED light source unit(s).

14. A vehicle headlamp according to one of the claims 1 to 13, **characterized in that** the assembly body (5) has an integral configuration.

## Revendications

1. Projecteur pour véhicule, avec au moins un corps de montage (5) pour au moins une unité de sources lumineuses à DEL (3), ladite au moins une unité de sources lumineuses à DEL (3) comprenant au moins une source lumineuse à DEL, et avec au moins une lentille (1) associée à ladite au moins une unité de sources lumineuses à DEL (3) montée sur le corps de montage (5), ladite lentille (1) se trouvant, dans la direction de sortie de la lumière, en avant de ladite au moins une unité de sources lumineuses à DEL (3) et à une distance de celle-ci,
**caractérisé par le fait que** :
ladite au moins une lentille (1) est montée à une distance fixe d'une plaque de support de lentille (4) ; la plaque de support de lentille (4) comportant une ouverture de passage (4') pour l'introduction d'au moins une partie (5') du corps de montage (5) par l'arrière de la plaque de support de lentille (4) ; le corps de montage (5), dans son état de montage, faisant saillie au moins partiellement, par la partie (5') sur laquelle est montée ladite au moins une unité de sources lumineuses à DEL (3), entre la plaque de support de lentille (4) et la lentille (1) par l'ouverture de passage (4') ; au moins un élément de rappel étant prévu entre la plaque de support de lentille (4) et le corps de montage (5) ; le corps de montage (5), contre l'effet de la force de rappel dudit au moins un élément de rappel (41), étant apte à coulisser dans l'ouverture de passage (4') ;
dans la partie (5') du corps de montage (5) faisant saillie dans ou au travers de l'ouverture de passage (4'), étant prévue une ouverture de vis (5") dans laquelle est placée rotative une vis (6) possédant un filetage (6') ; le filetage (6') de la vis (6) coopérant avec une zone de l'ouverture de passage (4'), ladite zone étant de préférence configurée comme un filetage associé (4"), si bien que la rotation de la vis (6), dans un sens de rotation du corps de montage (5) par rapport à la plaque de support de lentille (4), commande un déplacement linéaire en direction de la lentille et, dans un sens de rotation opposé, un éloignement de la lentille.

2. Projecteur pour véhicule selon la revendication 1, **caractérisé par le fait qu'**il est prévu une ou plusieurs ouvertures filetées (5''') dans la partie (5') du corps de montage (5) faisant saillie dans ou au travers de l'ouverture de passage (4'), au travers desquelles la vis (6) fait saillie au moins par des parties de son filetage (6').

3. Projecteur pour véhicule selon l'une des revendications 1 ou 2, **caractérisé par le fait qu'**au moins un élément de rappel (41) est implanté sur la face arrière de la plaque de support de lentille (4).

4. Projecteur pour véhicule selon l'une des revendications 1 à 3, **caractérisé par le fait que** la vis (6) possède une butée (6") par laquelle la vis (6) entraîne le corps de montage (5) dans la direction de la lentille (1) dans le cas d'une rotation dans un premier sens et contre laquelle appuie ledit au moins un élément de rappel (41) pour éloigner le corps de montage (5) de la lentille (1) dans le cas d'une rotation dans un deuxième sens.

5. Projecteur pour véhicule selon l'une des revendications 1 à 4, **caractérisé par le fait que** ledit au moins un élément de rappel (41) prend la forme d'un ressort, de préférence d'un ressort de compression.

6. Projecteur pour véhicule selon l'une des revendications 1 à 5, **caractérisé par le fait qu'**il est prévu deux éléments de rappel (41) ou plus.

7. Projecteur pour véhicule selon la revendication 6, **caractérisé par le fait que** les éléments de rappel (41) sont implantés symétriquement autour de l'ouverture de passage (4') dans la plaque de support de lentille (4) et en particulier symétriquement autour de la direction de déplacement du corps de montage (5).

8. Projecteur pour véhicule selon l'une des revendications 6 ou 7, **caractérisé par** quatre éléments de rappel (41).

9. Projecteur pour véhicule selon l'une des revendications 1 à 8, **caractérisé par le fait que** le corps de montage (5) possède un ou plusieurs éléments de guidage (51) et/ou une ou plusieurs glissières de guidage qui coopèrent avec une ou plusieurs glissières de guidage (50) correspondantes et/ou un ou plusieurs éléments de guidage sur la plaque de support de lentille (4).

10. Projecteur pour véhicule selon la revendication 9, **caractérisé par le fait que** ladite au moins une glissière de guidage (50) et ledit au moins un élément de guidage (51) s'étendent parallèlement à la direction de déplacement du corps de montage (5).

11. Projecteur pour véhicule selon l'une des revendications 9 ou 10, **caractérisé par le fait qu'**il est prévu plusieurs glissières de guidage et plusieurs éléments de guidage correspondants qui sont disposés symétriquement par rapport à l'ouverture de passage (4') dans la plaque de support de lentille (4) et en particulier symétriquement par rapport à la direction de déplacement du corps de montage (5).

12. Projecteur pour véhicule selon la revendication 11, **caractérisé par** quatre paires correspondantes faites d'un élément de guidage (51) et d'une glissière de guidage (50).

13. Projecteur pour véhicule selon l'une des revendications 1 à 12, **caractérisé par le fait que** le corps de montage (5) est un radiateur pour la ou les unités de sources lumineuses à DEL.

14. Projecteur pour véhicule selon l'une des revendications 1 à 13, **caractérisé par le fait que** le corps de montage (5) est fait d'une seule pièce.
